# EUROPÄISCHE PATENTANMELDUNG

(11) **EP 2 511 485 A1**
(43) Veröffentlichungstag der Anmeldung: **17.10.2012**
(21) Anmeldenummer: 11162639.6
(22) Anmeldetag: 15.04.2011
(51) Int. Cl.: F01K 13/00, F01D 25/10

(54) **Strömungsmaschine, Dampfturbinenanlage und Verfahren zum Wärmen einer Dampfturbinenwelle**

(71) Anmelder: SIEMENS AKTIENGESELLSCHAFT, 80333 München (DE)
(72) Erfinder: Quinkertz, Rainer, Dr., 45130 Essen (DE); Gobrecht, Edwin, 40885 Ratingen (DE); Wechsung, Michael, 45470 Mülheim an der Ruhr (DE)

(57) **Zusammenfassung**

Die Erfindung betrifft ein Verfahren zum Wärmen einer Dampfturbinenwelle (10), wobei die Welle (10) im Falle eines Lastabwurfs mit einem heißen Dampf, der aus der Frischdampfleitung (3) abgezweigt wird, erwärmt wird.

## Beschreibung

Die Erfindung betrifft eine Strömungsmaschine umfassend ein Gehäuse und eine innerhalb des Gehäuses drehbar gelagerten Welle, wobei die Welle einen Bereich aufweist, der thermisch belastet ist. Des Weiteren betrifft die Erfindung eine Dampfturbinenanlage sowie ein Verfahren zum Wärmen einer Dampfturbinenwelle.

Unter einer Strömungsmaschine wird beispielsweise eine Dampfturbine verstanden. Im Betrieb einer Dampfturbine strömt ein Frischdampf mit vergleichsweise hohen Dampfparametern, wie Druck und Temperatur, in einen Einströmbereich der Dampfturbine hinein. Üblicherweise wird eine Dampfturbine in eine Hochdruck-Teilturbine, Mitteldruck-Teilturbine und Niederdruck-Teilturbine unterteilt. Die Hochdruck-Teilturbine erfährt einen Frischdampf mit den höchsten Dampfparametern. Dampfturbinen werden unter anderem für die kommunale Energieerzeugung eingesetzt, wobei an die Dampfturbine ein elektrischer Generator angeschlossen ist, der mit einem elektrischen Verbrauchernetz verbunden ist. Dampfturbinenanlagen zeichnen sich durch eine hohe Verfügbarkeit aus, was dazu führt, dass eine Dampfturbinenanlage im dauerbetriebsbereiten Zustand ist. Das liegt unter anderem daran, dass die Erwärmung einer Dampfturbine vergleichsweise lange dauert, da eine Dampfturbine aus dickwandigen Materialien hergestellt ist. Somit entstehen während einer Aufwärmungsphase Temperaturgradienten innerhalb der dickwandigen Bauteile. In einem Dauerbetrieb sind die Temperaturen nahezu konstant. Das bedeutet, dass die Lebensdauer der Bauteile verlängerbar ist, wenn die Temperaturänderungen im instationären Betrieb auf ein Minimum beschränkt werden. Sofern die Last bei einer Dampfturbinenanlage geändert wird, führt dieser Lastwechsel im Falle der Androsselung der Turbineneinlassventile zu einer Temperaturänderung. Dies ist insbesondere bei Dampfturbinen der Fall, die im Festdruck betrieben werden, die insbesondere in Kernkraftwerken eingesetzt werden. Die Temperaturänderung führt dazu, dass in den dickwandigen Bauteilen in Folge des Temperaturtransienten eine Temperaturdifferenz erfolgt. Solche Temperaturdifferenzen führen zu Dehnungswechselermüdungen und begrenzen dadurch die Lebensdauer der Dampfturbine insgesamt. Durch die zunehmenden Anteile an regenerativer Energien und dadurch verursachter zeitlicher Schwankungen der Stromerzeugung und des Strombedarfes steigen die Anforderungen an die Laständerung der Kernkraftwerke. Diese Laständerungen stellen Herausforderungen an die Höhe der Laständerung insgesamt als auch an die Geschwindigkeit der Laständerung.

Die Anzahl an Lastwechseln ist eine wichtige Ausgangsgröße für die Auslegung der Dampfturbine. In Abhängigkeit von Werkstoffkennwerten werden die zulässigen Grenzen für Bauteiltemperaturdifferenzen berücksichtigt. Hohe Lastwechselzahlen führen zu kleinen zulässigen Temperaturdifferenzen und damit letztendlich zu geringen Laständerungsgeschwindigkeiten und Startzeiten. Es kann sein, dass eine Dampfturbinenwelle vorzeitig ausgetauscht werden muss, wenn höhere Laständerungsgeschwindigkeiten bei gleicher Anzahl von Lastwechseln gewünscht sind.

Wünschenswert wäre es eine Dampfturbine derart weiter zu bilden, dass die Temperaturdifferenzen bei Laständerungen verringert werden.

An dieser Stelle setzt die Erfindung an, deren Aufgabe es ist, eine Dampfturbine anzugeben, die bei einer Laständerung geringere Temperaturdifferenzen aufweist.

Die Aufgabe wird gelöst durch eine Strömungsmaschine umfassend ein Gehäuse und eine innerhalb des Gehäuses drehbar gelagerten Welle, wobei die Welle einen Bereich aufweist, der thermisch belastet ist, wobei Mittel zum Zuführen von heißem Dampf zum thermisch hochbelasteten Bereich vorgesehen sind. Die Aufgabe wird des Weiteren gelöst durch eine Dampfturbinenanlage mit einer Dampfturbine, einem Dampferzeuger, einem Frischdampf-Stellventil, einem Frischdampf-Schnellschlussventil, wobei ein im Dampferzeuger erzeugter Frischdampf durch das Frischdampf-Stellventil und das Frischdampf-Schnellschlussventil in die Dampfturbine strömbar ist, wobei eine Abzweigung, die strömungstechnisch mit dem Mittel zum Zuführen von heißem Dampf verbunden ist, wobei die Abzweigung strömungstechnisch mit dem Dampferzeuger verbunden ist.

Des Weiteren wird die Aufgabe gelöst durch ein Verfahren zum Wärmen einer Dampfturbinenwelle, wobei die Dampfturbinenwelle einen thermisch belasteten Bereich aufweist und dieser Bereich mit einem ungedrosselten Dampf aus einer Frischdampfleitung durchströmt wird.

Im herkömmlichen Betrieb treten bei Laständerungen Temperaturveränderungen durch Drosselung des Dampfes auf. Bei Lastabfall fällt die Temperatur und bei Laststeigerung steigt die Temperatur wieder auf den Ausgangswert. Mit der Erfindung wird die Temperatur konstant gehalten, indem die Drosselung für den hochbelasteten Bereich quasi umgangen wird. Der Vorteil ist, dass ein kompletter Temperaturzyklus aus Abfall und Wiederanstieg verhindert wird. Somit ist nicht nur der Lastabfall, sondern auch die gesamte Laständerung betroffen.

Die Erfindung geht von dem Gedanken aus, dass eine Temperaturdifferenz in einem dickwandigen Bauteil einer Dampfturbine dadurch begrenzt werden kann, wenn dieser thermisch hochbelastete Bereich mit heißen Dampf beströmt wird. Dieser thermisch hochbelastete Bereich ist während eines Dauerbetriebs durch das Beströmen von Frischdampf thermisch belastet. Bei einem Lastabfall entfällt ein Teil der thermischen Belastung durch den Frischdampf. Eine Abkühlung des dickwandigen Bauteils wäre die Folge, wobei eine zu schnelle Abkühlung zu Temperaturdifferenzen führt, die unerwünscht sind. Durch das Beströmen mit einem heißen Dampf kurz nach dem Lastabfall, wird eine Änderung der Temperatur und somit einer Temperaturdifferenz vermieden, was dazu führt, dass insgesamt die Lebensdauer des dickwandigen Bauteils verlängert wird. Somit ist ein wesentlicher Gedanke der Erfindung, dass nach einem Lastabfall ein thermisch belastetes Bauteil der Dampfturbine mit einem heißen Dampf durchströmt wird, um dadurch eine Temperaturdifferenz zu vermeiden.

Unter einem Lastabwurf oder Lastabfall ist eine besondere Form der Lastabsenkung zu verstehen.

In den Unteransprüchen sind vorteilhafte Weiterbildungen angegeben.

So wird die Strömungsmaschine in einer vorteilhaften Weiterbildung derart weitergebildet, dass die Strömungsmaschine als Dampfturbine ausgebildet ist und das Gehäuse ein Innengehäuse und ein um das Innengehäuse angeordnetes Außengehäuse aufweist. Somit ist die Erfindung auf den Einsatz in einer Hochdruck-Teilturbine oder Mitteldruck-Teilturbine orientiert. Dennoch ist ein Einsatz der Erfindung auch in einer Niederdruck-Teilturbine möglich.

In einer weiteren vorteilhaften Weiterbildung weist die Welle eine Entlastungsnut mit einem geringeren Durchmesser auf, wobei das Mittel derart ausgebildet ist, dass der heiße Dampf zur Entlastungsnut geführt wird. Eine Entlastungsnut in einer Welle ist ein Bereich, der sich durch einen geringeren Durchmesser kennzeichnet als der restliche Bereich der Welle. Die Welle umfasst in der Regel einen strömungskanalartigen Bereich, bei dem Nuten für Turbinenschaufeln vorgesehen sind. Dieser Bereich ist unterschiedlich thermisch belastet. So wird im Eingangsbereich dieses Strömungskanals die Welle thermisch höher belastet als der hintere Ausströmbereich des Strömungskanals. Besonders im vorderen Einströmbereich wird die Welle besonders stark belastet. Daher wird im vorderen Bereich eine Entlastungsnut in der Welle angeordnet.

Des Weiteren ist zu beachten, dass der höchstbelastete Bereich die erste Schaufelnut ist.

In einer weiteren vorteilhaften Weiterbildung ist die Welle zweiflutig ausgebildet und die Entlastungsnut in einem Einströmbereich angeordnet, wobei der Einströmbereich zum Zuführen von Frischdampf ausgebildet ist. Neben einer Anwendung im einflutigen Bereich, ist die Erfindung auch in einer Dampfturbine mit einer zweiflutigen Ausgestaltung möglich. Somit ist der variable Einsatz der Erfindung deutlich erhöht.

In einer weiteren vorteilhaften Weiterbildung ist über der Entlastungsnut ein Einströmring angeordnet, der derart ausgebildet ist, dass der Frischdampf nicht zur Entlastungsnut geführt wird. Ein Einströmring ist dadurch charakterisiert, dass dieser um die Welle angeordnet ist, insbesondere um die Entlastungsnut, und den Frischdampf davon abhält, direkt auf die Welle, insbesondere auf die Entlastungsnut zu strömen. Das bedeutet, dass der Frischdampf nahezu direkt zu den ersten Turbinenschaufeln im Strömungskanal geleitet wird.

In einer besonders vorteilhaften Weiterbildung ist das Mittel zum Zuführen von heißem Dampf derart ausgebildet, dass der heiße Dampf zwischen dem Einströmring und der Entlastungsnut strömt.

Bei einem Lastwechsel entfällt sozusagen die thermische Belastung aus den Temperaturveränderungen bedingt durch Drosselung des Frischdampfes auf den Einströmbereich. Eine geringere thermische Belastung des Einströmbereichs der Welle ist demnach die Folge. Erfindungsgemäß wird nun vorgeschlagen, dass zwischen dem Einströmring und der Entlastungsnut ein heißer Dampf mit entsprechenden Dampfparametern eingeströmt wird, der keine Temperaturveränderung bedingt durch Drosselung erfährt. Der heiße Dampf muss daher Dampfparameter aufweisen, die dazu führen, dass eine thermodynamische Situation auftaucht, die vergleichbar der Situation ist, wenn Frischdampf in die Strömungsmaschine strömt.

Dazu wird erfindungsgemäß vorgeschlagen, ungedrosselten Frischdampf nach dem Dampferzeuger in einer Dampfturbinenanlage zu entnehmen und in den Bereich zwischen der Entlastungsnut und dem Einströmring einzuströmen.

In einer vorteilhaften Weiterbildung ist eine Dichtung zwischen dem Einströmring und der Welle angeordnet. Diese Dichtung kann erfindungsgemäß durch eine Labyrinth- oder Bürstendichtung realisiert werden. Der Vorteil ist hierbei, dass der heiße Dampf, der zwischen die Entlastungsnut und dem Einströmring eingeströmt wird, schlechter aus diesem Bereich ausströmen kann und somit über die zugeführte Reibleistung eine zusätzliche Temperaturerhöhung und damit ein besseres Heizen der Welle sicherstellt. Das Ziel wäre die Vermeidung einer Vormischung mit Frischdampf, um dadurch eine gezielte Heizung der Ausgleichsnut zu ermöglichen.

In einer weiteren vorteilhaften Weiterbildung wird das Mittel zum Zuführen von heißem Dampf dampfdicht durch das Außengehäuse und das Innengehäuse geführt. Dadurch wird sichergestellt, dass kein heißer Dampf verloren geht auf dem Weg in den Bereich zwischen der Entlastungsnut und dem Einströmring. Die Erfindung kann somit als eine aktive Heizung bezeichnet werden, die im thermisch hochbelasteten Bereich eingesetzt wird. Die Zuführung des heißen Dampfes in diesen Bereich zwischen Einströmring und Entlastungsnut ist hierbei variabel über ein Ventil steuerbar.

Die Dampfturbinenanlage zeichnet sich im Wesentlichen dadurch aus, dass nach dem Frischdampferzeuger ein Frischdampfstellventil und ein Frischdampf-Schnellschlussventil in der Frischdampfleitung angeordnet ist, wobei der Frischdampf über die Frischdampfleitung in die Strömungsmaschine in einen Einströmbereich führt.

Erfindungsgemäß wird aus dieser Frischdampfleitung eine Heizleitung abgezweigt, die dampfdicht durch das Außen- und Innengehäuse geführt wird und in einen Bereich zwischen Entlastungsnut und Einströmring mündet.

In einer vorteilhaften Weiterbildung ist die Abzweigung zwischen dem Frischdampfschnellschlussventil und dem Frischdampfstellventil angeordnet.

In einer weiteren vorteilhaften Weiterbildung ist in der Abzweigung Mittel, wie zum Beispiel ein Ventil zum Regeln der Durchflussmenge angeordnet, mit dem die Durchflussmenge des heißen Dampfes geregelt werden kann.

Das erfindungsgemäße Verfahren zum Wärmen einer Dampfturbinenwelle zeichnet sich insbesondere dadurch aus, dass der thermisch belastete Bereich der Dampfturbinenwelle mit einem ungedrosselten Dampf aus einer Frischdampfleitung während eines Lastabfalls durchströmt wird.

Somit wird auch hier der erfinderische Gedanke verfolgt, den Wegfall der thermischen Belastung in Folge einer Laständerung durch ein bewusstes Zuführen von heißem Dampf aus der Frischdampfleitung zu kompensieren.

Im Folgenden wird eine bevorzugte Ausführungsform der Erfindung anhand der beigefügten schematischen Zeichnung näher erläutert. Es zeigen:
- Figur 1: eine schematische Übersicht einer Dampfkraftanlage,
- Figur 2: eine schematische Übersicht eines Querschnitts einer Dampfturbine,
- Figur 3: eine Schnittansicht eines Teils einer Dampfturbine.

Die Figur 1 zeigt eine schematische Übersicht einer Dampfturbinenanlage 1, die sich durch einen Dampferzeuger 2, einer aus dem Dampferzeuger 2 angeordneten Frischdampfleitung 3, einem in der Frischdampfleitung 3 angeordneten Schnellschlussventil 4, einem strömungstechnisch mit der Frischdampfleitung 3 verbundenen Stellschlussventil 5 und einer Dampfturbine 6 auszeichnet. Die Frischdampfleitung 3 mündet in einen Einströmbereich 7 der Dampfturbine 6.

Die in der Figur 1 dargestellte Dampfturbine 6 umfasst im Wesentlichen ein Außengehäuse 8 und ein Innengehäuse 9 sowie eine innerhalb des Außen- 8 und Innengehäuses 9 drehbar gelagerten Welle 10 auf. Die Welle 10 umfasst im Wesentlichen auf der Wellenoberfläche angeordnete Turbinenlaufschaufeln. Im Innengehäuse 9 sind ebenfalls Turbinenschaufeln als Turbinenleitschaufeln angeordnet, mit den Turbinenlauf- und Leitschaufeln wird ein Strömungskanal 11 ausgebildet. Die in der Figur 1 ausgewählte Dampfturbine 6 umfasst zwei Strömungskanäle 11, da es sich um eine zweiflutige Ausführungsform einer Dampfturbine 6 handelt. Das bedeutet, dass nach dem Einströmbereich 7 der einströmende Frischdampf sich in eine linke Flut 12 und eine rechte Flut 13 aufteilt. Der Frischdampf kühlt sich hierbei in der linken Flut 12 und in der rechten Flut 13 ab, so dass insbesondere im Einströmbereich 7 die Welle 10 thermische besonders stark belastet ist. Die Dampfturbine 6 weist daher einen um die Welle 10 angeordneten Einströmring 14 auf. Die Welle 10 weist des Weiteren eine Entlastungsnut 15 auf, die einen geringeren Durchmesser als die Welle 10 im Strömungskanal 11 aufweist. Im Betrieb strömt daher der Frischdampf zunächst auf den Einströmring 14 und nicht auf die Wellenoberfläche in der Entlastungsnut 15. Dennoch erwärmt sich der Bereich um die Entlastungsnut 15 während des Betriebs auf eine vergleichsweise hohe Betriebstemperatur. Sofern ein Lastabfall auftritt wird die thermische Belastung im Einströmbereich 7 verringert, was dazu führt, dass die Temperatur in der Entlastungsnut 15 sich automatisch reduziert.

Dies würde aber zu Temperaturdifferenzen führen, die unerwünscht sind. Daher wird eine Abzweigung 16 zusätzlich eingeführt, die zu einer zusätzlichen Heizleitung 17 führt. Die Heizleitung 17 ist strömungstechnisch zum einen mit dem Dampferzeuger 2 und mit der Entlastungsnut 15 verbunden. Das bedeutet, dass ein in der Heizleitung 17 befindlicher Frischdampf als heißer Dampf in die Entlastungsnut 15 strömt und dort eine in Folge des Lastabfalls erfolgte Abkühlung verhindert und somit eine Temperaturdifferenz letztendlich verhindert.

In der Heizleitung 17 wird ein Ventil 18 angeordnet, das im Falle eines Lastabfalls einfach geöffnet wird. Somit wird ungedrosselter Frischdampf im Bereich zwischen den Einströmring 14 und der Entlastungsnut 15 durchströmt. Diese Art der Heizung kann bei kleinen Einströmdrücken abgeschaltet werden, falls die Druckdifferenz über dem Einströmring 14 einen festzulegenden Grenzwert überschreitet ohne die Beanspruchung gegenüber der ursprünglichen Fahrweise zu verändern.

Dadurch wird die vorübergehende Temperaturabsenkung bei Lastwechseln in Folge Lastabfall durch aktive Beheizung vermieden. Durch die resultierende Reduzierung von Temperaturdifferenzen kann die zulässige Zahl als auch die zulässige Amplitude von Lastwechseln erheblich gesteigert werden, ohne die Welle vor dem Ablauf der spezifizierten Lebensdauer austauschen zu müssen. Dadurch wird die Betriebsflexibilität insgesamt verbessert. Ein weiterer Vorteil ist, dass aufgrund der reduzierten Dehnungswechselbelastung der Entlastungsnut 15 diese tiefer eingeschnitten werden kann und somit die Kerbwirkung der ersten Schaufelnut verringert wird.

Die als Dampfturbine 6 ausgebildete Strömungsmaschine umfasst demnach ein Gehäuse 8, 9 und eine innerhalb des Gehäuses 8, 9 drehbar gelagerte Welle 10, wobei die Welle 10 einen Bereich 19 aufweist, der thermisch belastet ist, wobei Mittel 20 zum Zuführen von heißem Dampf zum thermisch hochbelasteten Bereich 19 ausgebildet sind.

Die Figur 2 zeigt einen Teil einer Querschnittsansicht einer Strömungsmaschine. Zu sehen ist ein Teil des Außengehäuses 8, des Innengehäuses 9 sowie der Welle 10. Des Weiteren ist der Einströmring 14 dargestellt und das Mittel 20 zum Zuführen von heißem Dampf.

Die Figur 3 zeigt eine Querschnittsansicht eines Teils der Dampfturbine 1. Der Einströmring 14 und die Entlastungsnut 15 sind derart ausgebildet, dass ein Bereich 21 dazwischen ausgebildet ist. In diesem Bereich 21 strömt heißer Dampf, der zum Wärmen der Welle 10 bei einer Lastabsenkung führt.

## Patentansprüche

1. Strömungsmaschine umfassend ein Gehäuse (8, 9) und eine innerhalb des Gehäuses (8, 9) drehbar gelagerte Welle (10), wobei die Welle (10) einen Bereich aufweist, der thermisch belastet ist,
**gekennzeichnet durch**
Mittel (20) zum Zuführen von heißem Dampf zum thermisch hochbelasteten Bereich.

2. Strömungsmaschine nach Anspruch 1,
wobei die Strömungsmaschine als Dampfturbine ausgebildet ist.

3. Strömungsmaschine nach Anspruch 1 oder 2,
wobei das Gehäuse ein Innengehäuse (9) und ein um das Innengehäuse (9) angeordnetes Außengehäuse (8) aufweist.

4. Strömungsmaschine nach einem der vorhergehenden Ansprüche,
wobei die Welle (10) eine Entlastungsnut (15) mit einem geringeren Durchmesser aufweist und das Mittel (20) derart ausgebildet ist, dass der heiße Dampf zur Entlastungsnut (15) führt.

5. Strömungsmaschine nach Anspruch 4,
wobei die Welle (10) zweiflutig ausgebildet ist und die Entlastungsnut (15) im Einströmbereich (7) angeordnet ist, wobei der Einströmbereich (7) zum Zuführen von Frischdampf ausgebildet ist.

6. Strömungsmaschine nach Anspruch 4 oder 5,
wobei über der Entlastungsnut (15) ein Einströmring (14) angeordnet ist, der derart ausgebildet ist, dass der Frischdampf nicht zur Entlastungsnut (15) führt.

7. Strömungsmaschine nach Anspruch 6,
wobei das Mittel (20) zum Zuführen von heißem Dampf derart ausgebildet ist, dass der heiße Dampf zwischen dem Einströmring (14) und der Entlastungsnut (15) strömt.

8. Strömungsmaschine nach Anspruch 6 oder 7,
wobei eine Dichtung zwischen dem Einströmring (14) und der Welle (10) angeordnet ist.

9. Strömungsmaschine nach Anspruch 8,
wobei die Dichtung als Labyrinth- oder Bürstendichtung ausgebildet ist.

10. Strömungsmaschine nach einem der Ansprüche 3 bis 9, wobei das Mittel (20) zum Zuführen von heißem Dampf dampfdicht durch das Außengehäuse (8) und das Innengehäuse (9) geführt ist.

11. Dampfturbinenanlage mit einer Dampfturbine nach einem der Ansprüche 1 bis 10,
einem Dampferzeuger (2),
einem Frischdampf-Stellventil (5),
einem Frischdampf-Schnellschlussventil (4),
wobei ein im Dampferzeuger (2) erzeugter Frischdampf durch das Frischdampf-Stellventil (5) und das Frischdampf-Schnellschlussventil (4) in die Dampfturbine strömbar ist,
**gekennzeichnet durch**
eine Abzweigung (16), die strömungstechnisch mit dem Mittel (20) zum Zuführen von heißem Dampf verbunden ist,
wobei die Abzweigung (16) strömungstechnisch mit dem Dampferzeuger (2) verbunden ist.

12. Dampfturbinenanlage nach Anspruch 11,
wobei die Abzweigung (16) zwischen dem Frischdampf-Stellventil (5) und dem Frischdampf-Schnellschlussventil (4) angeordnet ist.

13. Dampfturbinenanlage nach Anspruch 11 oder 12,
wobei zwischen der Abzweigung (16) und dem Mittel (20) zum Zuführen von heißem Dampf ein Ventil (10) angeordnet ist.

14. Verfahren zum Wärmen einer Dampfturbinen-Welle (10),
wobei die Dampfturbinen-Welle (10) einen thermisch belasteten Bereich aufweist und dieser Bereich mit einem ungedrosselten Dampf aus einer Frischdampfleitung beströmt wird.

15. Verfahren nach Anspruch 14,
wobei der ungedrosselte Dampf zwischen einem Einströmring (14) und einer Entlastungsnut (15) der Welle (10) zugeführt wird.

16. Verfahren nach Anspruch 14 oder 15,
wobei der ungedrosselte Dampf dampfdicht durch ein Außengehäuse (8) und ein Innengehäuse (9) der Dampfturbine (6) geführt wird.

17. Verfahren nach einem der Ansprüche 14 bis 16,
wobei der ungedrosselte Dampf nach einem Lastabfall der Dampfturbine (6) zugeführt wird.
